# EUROPÄISCHE PATENTSCHRIFT

(11) **EP 0 784 041 B1**
(45) Veröffentlichungstag und Bekanntmachung des Hinweises auf die Patenterteilung: **28.07.1999**
(21) Anmeldenummer: 96119581.5
(22) Anmeldetag: 06.12.1996
(51) Int. Cl.: C06C 5/06, C06C 7/00, F42D 1/04

(54) **Sprengkapsel mit Anzündschnur**
Detonator with a shock tube initiator
Détonateur avec un cordeau détonant d'allumage

(30) Priorität: 13.01.1996 DE 19601094
(43) Veröffentlichungstag der Anmeldung: 16.07.1997
(73) Patentinhaber: Diehl Stiftung & Co., 90478 Nürnberg (DE)
(72) Erfinder: Berg, Günter, 66620 Nonnweiler/Schwarzenbach (DE); Faust, Dieter, 66687 Wadern-Wadrill (DE); Wrobel, Erwin, 54316 Pluwig (DE)

(56) Entgegenhaltungen:
- EP-A- 0 439 955
- DE-U- 9 204 340
- US-A- 5 009 163

## Beschreibung

Die Erfindung bezieht sich auf eine Sprengkapsel mit Anzündschnur nach dem Oberbegriff des Anspruchs 1.

Aus der DE 28 14 581 C2 ist ein Sprengkapselzünder mit Zündschnur bekannt. Eine wasserdichte Verbindung zwischen der Zündschnur und der Sprengkapsel wird durch eine Sprengkapsel und einen Teil der Zündschnur umfassende metallische Hülse erreicht, in dem die metallische Hülse in einem Bereich der Zündschnur angewürgt ist.

Die Dichtung zwischen der, die Sprengladungen enthaltenden Hülse und der Anzündschnur ist problematisch. Es gilt die metallische Hülse mit der sehr weichen und biegsamen Anzündschnur wasserdicht und fest zu verbinden. Entsprechend der DE 30 10 067 C2 erfolgt dies durch einen dreistufigen Aufbau, nämlich durch einen maßlich an die Anzündschnur angepaßten Hohlkörper, ein hydrophobes Gleitmittel und durch ein mehrfaches Anwürgen bzw. Einschnüren von Hülse, Hohlkörper und Anzündschnur. Eine derartige Dichtung bzw. Verbindung soll die langzeitige Funktionsfähigkeit der Sprengkapsel gewährleisten. Dies ist jedoch nicht immer gegeben. Beim Anwürgvorgang wird das hydrophobe Gleitmittel in Richtung der Stirnfläche der Anzündschnur verdrängt und dringt in deren offenes Ende ein, was die Anzündfähigkeit der Anzündschnur beeinträchtigt. Andererseits kann sich beim Anwürgen und auch aufgrund von langzeitig frei werdenden Spannungen zwischen der Stirnfläche der Anzündschnur und der Innenhülse, die die Primärladung enthält, ein Spalt bilden, der sich mit dem Gleitmittel füllt und somit eine Anzündbarriere darstellt.

Aufgabe der Erfindung ist es daher, die reproduzierbare Überzündung zwischen der Anzündschnur und der Primärladung zu gewährleisten und zwar über einen Zeitraum von > 10 Jahren.

Die Erfindung löst diese Aufgabe entsprechend den kennzeichnenden Merkmalen des Anspruchs 1.

Vorteilhafte Weiterbildungen der Erfindung sind den Unteransprüchen zu entnehmen. Die unmittelbare Verbindung des Schrumpfschlauches mit der Anzündschnur einerseits und der Hülse andererseits mit der dazwischenliegenden Schicht aus thermoplastischen Kleber ist sowohl beim Schrumpfvorgang des Schrumpfschlauches als auch nach einer maximalen Lagerung spannungsfrei, d. h., die Anzündschnur liegt spaltfrei - ohne eine Zwischenschicht aus Kleber - an der Stirnseite der Innenhülse an. Gleichzeitig liegt die Wasserdichtigkeit vor, so daß insgesamt die Funktion der Sprengkapsel - auch nach langer Lagerzeit - reproduzierbar ist. Die wasserdichte und feste Verbindung von Anzündschnur und der Hülse ist kostengünstig zu fertigen, da keine Passungen und Gleitmittel bei der Montage erforderlich sind. Vielmehr ist der Schrumpfschlauch aufgrund eines Übermaßes problemlos in Position zu bringen und durch ein kurzzeitige, auf seine Länge bezogene Wärmezone an den genannten Teilen über den Kleber zu befestigen. Der Kleber liegt in der Form einer vollständigen Innenbeschichtung am Schrumpfschlauch vor.

Der Schrumpfschlauch ist an einem Abschnitt der Zündschnur bundförmig aufgeschrumpft, wobei die Länge des geschrumpften Abschnitts etwa das 2,5- bis 3-fache des Durchmessers der Anzündschnur beträgt. Die Länge des auf die Hülse aufgeschrumpften Schrumpfschlauches beträgt das 1,3- bis 1,7-fache des Durchmessers der Anzündschnur. Dies gewährleistet in Verbindung mit dem Kleber eine mechanisch sichere und wasserdichte Verbindung. Radiale Relativbewegungen zwischen der Anzündschnur und dem Sprengkapselhalter werden durch den Schrumpfschlauch - der eine quasi elastische Kupplung darstellt - zunächst gedämpft und dann eliminiert, so daß die Klebeverbindung nicht tangiert ist.

Der Schrumpfschlauch ist ein kostengünstiges und einfach zu handhabendes Bauelement, das in der o. g. Verwendungsform alle Forderungen auf Wasserdichtigkeit, Lagerbeständigkeit und Festigkeit erfüllt.

Ein Ausführungsbeispiel der Erfindung ist in der Zeichnung dargestellt. Es zeigt:
- Fig. 1: eine Sprengkapsel im Längsschnitt mit Anzündschnur und
- Fig. 2: einen Schrumpfschlauch mit einer damit zu verbindenden Hülse nach Fig. 1 im Längsschnitt und in prinzipieller Darstellung.

Eine Sprengkapsel 1 ist mit einer Anzündschnur 2 fest verbunden. Die Sprengkapsel 1 besteht aus einer Primärladung 3 in einer Innenhülse 4, einer Sekundärladung 5 in einer aus Aluminium bestehenden Hülse 6, einer Schutzkappe 7, aus einem mit der Schutzkappe 7 verschraubten Sprengkapselhalter 8 und aus einem Schrumpfschlauch 10.

Der Schrumpfschlauch 10 ist in Fig. 2 im Ausgangszustand dargestellt. An seiner Innenfläche weist er eine sehr dünne Schicht aus einem thermoplastischen und hydrophoben Kleber 11 auf. Der Kleber 11 ist symbolisch dargestellt.

Die Hülse 6 umfaßt die Sekundärladung 5, die Innenhülse 4 mit der Primärladung 3 und einen Teil der Anzündschnur 2. Der Außendurchmesser der Hülse 6 ist im Bereich der Ladungen 3,5 mit 14 bezeichnet.

Die Anzündschnur 2 ist im Verbindungsabschnitt 16 der Hülse 6 mit geringem "Spiel" geführt.

An der Öffnung 15 der Hülse 6 weist diese über den Verbindungsabschnitt 16 einen Außendurchmesser 17 (Fig. 2) auf. Dieser ist gegenüber dem Außendurchmesser 14 etwa entsprechend der zweifachen Dicke 18 des Schrumpfschlauches 10 verkleinert.

Der Schrumpfschlauch 10 steht mit einem Kragen 19 (Fig. 1) eines Führungsabschnittes 22 etwas über den freien Rand 20 des Sprengkapselhalters 8 hinaus und dient als Knickschutz für die Anzündschnur 2.

Die Länge des Verbindungsabschnittes 16 von Schrumpfschlauch 10 und Hülse 6 beträgt das 1,6-fache des Durchmessers 12 der Anzündschnur 2. Die Länge des Führungsabschnittes 22 des Schrumpfschlauches 10 beträgt das 2,7-fache der Anzündschnur 2 des Durchmessers 12.

Ein Abstand 25 zwischen einer Stirnfläche 26 der Anzündschnur 2 und dem Verbindungsabschnitt 16 ist etwas größer als der zweifache Durchmesser 12 der Anzündschnur 2.

Der Schrumpfschlauch 10 wird in einfacher Weise an der Hülse 6 und an der bereits in die Hülse 6 eingesteckten Anzündschnur 2 positioniert und dann zwecks Aufschrumpfens einer Wärmebehandlung ausgesetzt.

Durch die Abstände 16 und 25 wird erreicht, daß beim Abkühlen der aus Aluminium bestehenden Hülse 6 und die dadurch bedingte Verkürzung der Hülse 6 die Stirnfläche 26 der Anzündschnur 2 mit einer gewissen Vorspannung an der Innenhülse 4 anliegt, da der Schrumpfschlauch 10 die thermisch isolierte Anzündschnur 2 bereits im Abschnitt 22 befestigt. Die Anzündschnur 2 erfährt während der Wärmebehandlung des Schrumpfschlauches 10 keine Längenänderung - also im Gegensatz zu der Hülse 6, die sich während der Wärmebehandlung bezüglich des Abschnittes 16 mit dem umfangseitig anliegenden Schrumpfschlauch 10 und dem daran sich anschließenden Abschnitt 25 ausdehnt. Während der Wärmebehandlung des Schrumpfschlauches 10 wird auf die Anzündschnur 2 in Richtung eines Pfeiles 28 ein Druck ausgeübt, so daß schon während dieser Phase für Spaltfreiheit zwischen der Stirnfläche 26 und der Innenhülse 4 gesorgt ist.

Der Schrumpfungsprozeß des Schrumpfschlauches 10 bewirkt in Verbindung mit dem Kleber 11 eine wasserdichte und feste Verbindung von Anzündschnur 2 und Hülse 6, wobei die Stirnfläche 26 spaltfrei und ohne Beeinträchtigung durch den Kleber 11 also direkt an der Innenhülse 4 anliegt.

Ein, gegenüber dem Schrumpfschlauch 10 im Führungsabschnitt 22 geringfügig größerer Innendurchmesser 23 begrenzt die radiale Bewegungsfreiheit der Anzündschnur 2. Der Spalt 24 beträgt etwa 0,5 mm. Eine mechanische radiale Überbeanspruchung ist in diesem Flugabschnitt 22 dadurch verhindert, so daß die Klebeverbindung unter allen Umständen bestehen bleibt.

## Patentansprüche

1. Sprengkapsel (1) mit Anzündschnur (2), wobei die Sprengkapsel (1) eine Sprengladungen (3, 5) enthaltende Hülse (6) aus Metall und ein Gehäuse, bestehend aus einem mit einer Schutzkappe (7) verschraubten Sprengkapselhalter (8) enthält,
und die Anzündschnur (2) gegenüber dem Sprengkapselhalter (8) durch eine Dichthülse (10) mit einer hydrophoben Schicht (11) gegenüber der Hülse (6) abgedichtet ist,
dadurch gekennzeichnet,
daß die Dichthülse ein Schrumpfschlauch (10) mit einer Innenschicht aus einem thermoplastischen Kleber (11) ist,
wobei der Schrumpfschlauch (10) im Sinne einer elastischen Kupplung einen öffnungsseitigen starren Abschnitt (16) der Hülse (6) und einen halterseitigen radial geringfügig beweglichen Führungsabschnitt (22) der Anzündschnur (2) in sich aufnimmt.

2. Sprengkapsel nach Anspruch 1,
dadurch gekennzeichnet,
daß die Hülse (6) an ihrer Öffnung (15) bezüglich des Abschnittes (16) einen kleineren Außendurchmesser (17) aufweist als der Außendurchmesser (14) der die Sprengladungen (3, 5) lagernde Hülse (6).

3. Sprengkapsel nach Anspruch 1,
dadurch gekennzeichnet,
daß der Schrumpfschlauch (10) wenigstens sich bis zum freien Rand (20) des Sprengkapselhalters (8) erstreckt.

4. Sprengkapsel nach Anspruch 1,
dadurch gekennzeichnet,
daß der starre Abschnitt (16) des Schrumpfschlauches (10) etwa das 1,3- bis 1,7-fache des Durchmessers (12) des Schrumpfschlauches (10) beträgt.

5. Sprengkapsel nach Anspruch 1,
dadurch gekennzeichnet,
daß der Führungsabschnitt (22) des Schrumpfschlauches (10) etwa das 2,5- bis 3-fache des Durchmessers (12) des Schrumpfschlauches (10) beträgt.

6. Sprengkapsel nach den Ansprüchen 1 oder 3,
dadurch gekennzeichnet,
daß der Schrumpfschlauch (10) einen gegenüber dem Rand (20) des Sprengkapselhalters (8) überstehenden Kragen (19) aufweist.

7. Sprengkapsel nach Anspruch 1,
dadurch gekennzeichnet,
daß zwischen dem starren Abschnitt (16) und der Stirnfläche (26) der Anzündschnur (2) ein Abstand (25) liegt, der mindestens das zweifache des Durchmessers (12) der Anzündschnur (2) beträgt.

8. Sprengkapsel nach Anspruch 1,
dadurch gekennzeichnet,
daß im Führungsabschnitt (22) durch einen geringen seitlichen Spalt (24) eine radiale Bewegungsmöglichkeit für die mit dem Schrumpfschlauch (10) verbundene Anzündschnur (2) besteht.

## Claims

1. Detonator (1) with fuse (2), the detonator (1) comprising a metal casing (6) containing explosive charges (3, 5) and a housing which consists of a detonator holder (8) screwed together with a protective cover (7),
and the fuse (2) being sealed off from the detonator holder (8) by a sealing sleeve (10) with a hydrophobic layer (11) against the casing (6),
characterized in that
the sealing sleeve is a shrunk-on tube (10) with an inner layer made of a thermoplastic adhesive (11), the shrunk-on tube (10), in the manner of an elastic coupling, containing a rigid portion (16) at the opening end of the casing (6) and a guide portion (22) of the fuse (2) which is slightly movable in radial direction at the holder end.

2. Detonator according to Claim 1,
characterized in that
the casing (6) has at its opening (15) as regards the portion (16) a smaller external diameter (17) than the external diameter (14) of the casing (6) carrying the explosive charges (3, 5).

3. Detonator according to Claim 1,
characterized in that
the shrunk-on tube (10) extends at least as far as the free edge (20) of the detonator holder (8).

4. Detonator according to Claim 1,
characterized in that
the rigid portion (16) of the shrunk-on tube (10) is approximately 1.3 to 1.7 times the diameter (12) of the shrunk-on tube (10).

5. Detonator according to Claim 1,
characterized in that
the guide portion (22) of the shrunk-on tube (10) is approximately 2.5 to 3 times the diameter (12) of the shrunk-on tube (10).

6. Detonator according to Claims 1 or 3,
characterized in that
the shrunk-on tube (10) has a collar (19) which projects beyond the edge (20) of the detonator holder (8).

7. Detonator according to Claim 1,
characterized in that,
between the rigid portion (16) and the front face (26) of the fuse (2), there is a distance (25) which is at least twice the diameter (12) of the fuse (2).

8. Detonator according to Claim 1,
characterized in that,
in the guide portion (22), the fuse (2) connected with the shrunk-on tube (10) is capable of radial movement due to a small lateral gap (24).

## Revendications

1. Capsule explosive (1) avec cordon d'allumage (2), la capsule explosive (1) comprenant une douille (6) en métal, contenant des charges explosives (3, 5), et un boîtier, constitué d'un support de capsule explosive (8) vissé avec un capuchon de protection (7),
et le cordon d'allumage (2), dans sa partie située en regard du support de capsule explosive (8), étant rendu étanche par rapport à la douille (6), par un manchon d'étanchéité (10) doté d'une couche hydrophobe (11) par rapport à la douille (6),
caractérisée
en ce que le manchon d'étanchéité est un tuyau rétractable (10) doté d'une couche intérieure faite d'une colle thermoplastique (11),
le tuyau rétractable (10) logeant, à la manière d'un accouplement élastique, un segment rigide (16) côté ouverture de la douille (6) et un segment de guidage (22) légèrement mobile radialement, côté support, du cordon d'allumage (2).

2. Capsule explosive selon la revendication 1,
caractérisée
en ce que la douille (6) présente, à son ouverture (15), en ce qui concerne son segment (16), un plus petit diamètre extérieur (17) que le diamètre extérieur (14) de la douille (6) logeant les charges explosives (3, 5).

3. Capsule explosive selon la revendication 1,
caractérisée
en ce que le tuyau rétractable (10) s'étend au moins jusqu'au bord libre (20) du support de capsule explosive (8).

4. Capsule explosive selon la revendication 1,
caractérisée
en ce que le segment rigide (16) du tuyau rétractable (10) mesure de 1,3 à 1,7 fois le diamètre (12) du tuyau rétractable (10).

5. Capsule explosive selon la revendication 1,
caractérisée
en ce que le segment de guidage (22) du tuyau rétractable (10) mesure de 2,5 à 3 fois le diamètre (12) du tuyau rétractable (10).

6. Capsule explosive selon les revendications 1 ou 3,
caractérisée
en ce que le tuyau rétractable (10) présente un collet (19) dépassant du bord (20) du support de capsule explosive (8).

7. Capsule explosive selon la revendication 1,
caractérisée
en ce qu'entre le segment rigide (16) et la face frontale (26) du cordon d'allumage (2) se trouve une distance (25) qui est au moins égale à 2 fois le diamètre (12) du cordon d'allumage (2).

8. Capsule explosive selon la revendication 1,
caractérisée
en ce que dans le segment de guidage (22) il existe, du fait d'un léger interstice latéral (24), une possibilité de déplacement radial pour le cordon d'allumage (2) relié au tuyau rétractable (10).
